# EUROPÄISCHE PATENTSCHRIFT

(11) **EP 0 558 937 B1**
(45) Veröffentlichungstag und Bekanntmachung des Hinweises auf die Patenterteilung: **03.01.1996**
(21) Anmeldenummer: 93101539.0
(22) Anmeldetag: 02.02.1993
(51) Int. Cl.: H01R 4/24

(54) **Schneid-Klemm-Anschlusselement**
Cutting and clamping terminal
Elément à bornes à découpage et serrage

(30) Priorität: 04.03.1992 DE 4207369
(43) Veröffentlichungstag der Anmeldung: 08.09.1993
(73) Patentinhaber: KRONE Aktiengesellschaft, D-14167 Berlin (DE)
(72) Erfinder: Janczak, Andrzej, W-1000 Berlin 42 (DE)

(56) Entgegenhaltungen:
- DE-A- 1 963 313
- DE-A- 4 033 366
- GB-A- 2 075 279
- US-A- 3 233 206

## Beschreibung

Die Erfindung bezieht sich auf ein Schneid-Klemm-Anschlußelement zum Kontaktieren von elektrischen Leitern gemäß dem Oberbegriff des Anspruches 1.

Ein Schneid-Klemm-Anschlußelement der gattungsgemäßen Art ist im älteren DE-Patent 40 33 366 vorbeschrieben (Stand der Technik nach Artikel 54 (3) EPÜ). Das Schneid-Klemm-Anschlußelement ist als U-förmiges Profilstück ausgebildet. Die Kontaktschenkel sind zur Bildung des Schneid-Klemm-Kontaktes aus den beiden Seitenwänden des Profilstückes freigeschnitten und zwischen die Seitenwände nach innen abgebogen. Die beiden Kontaktschenkel bilden einen Klemmschlitz, in den eine Kabelader eingedrückt wird. Bei mehradrigen Kabeln können nur eine Ader pro Anschlußelement und nicht mehrere Adern parallel zueinander kontaktiert werden.

Dies wirkt sich insbesondere auch bei der Verwendung des Anschlußelementes in der SMD-Technik aus. Es kann jeweils nur eine Ader mit der Leiterplatte verbunden werden.

Der Erfindung liegt von daher die Aufgabe zugrunde, ein Schneid-Klemm-Anschlußelement der gattungsgemäßen Art dahingehend zu verbessern, daß eine Mehrzahl von parallelen elektrischen Leitern in einem Anschlußelement angeschlossen und genau positioniert und geführt werden kann.

Die Lösung dieser Aufgabe ergibt sich aus den kennzeichnenden Merkmalen des Anspruches 1. Die Ausbildung des U-förmigen Profilstückes mit mindestens einem Mittelsteg ermöglicht neben der sicheren Führung des elektrischen Leiters durch die jeweilige Seitenwand und das Bodenteil und den mindestens einen als Kontaktstelle wirkenden Mittelsteg den parallelen Anschluß mehrerer elektrischer Leiter in einem Anschlußelement. Das Schneid-Klemm-Anschlußelement ist infolge seiner konstruktiven Gestaltung gut für den Einsatz auf Leiterplatten in Verbindung mit der SMD-Technik (Surface-Mounted-Device-Technik) geeignet. Ein weiterer Vorteil besteht darin, daß das Schneid-Klemm-Anschlußelement kein Gehäuse benötigt, um die elektrischen Leiter zu positionieren, es ist selbsttragend und braucht keine verstärkenden Konstruktionselemente.

Weitere vorteilhafte Ausgestaltungen der Erfindung ergeben sich aus den Unteransprüchen.

Die Erfindung ist nachfolgend anhand mehrerer Ausführungsbeispiele von Schneid-Klemm-Anschlußelementen näher erläutert. Es zeigen:
- Fig. 1: eine Stirnansicht des Schneid-Klemm-Anschlußelementes in der ersten Ausführungsform,
- Fig. 2: die Draufsicht auf das Schneid-Klemm-Anschlußelement gemäß Fig. 1,
- Fig. 3: die Seitenansicht des Schneid-Klemm-Anschlußelementes gemäß den Fig. 1,
- Fig. 4: eine Stirnansicht des Schneid-Klemm-Anschlußelementes in der zweiten Ausführungsform,
- Fig. 5: die Draufsicht auf das Schneid-Klemm-Anschluß element gemäß Fig.4 mit zwei Mittelstegen,
- Fig. 6: die Draufsicht auf das Schneid-Klemm-Anschlußelement mit einem Mittelsteg,
- Fig. 7: eine Stirnansicht des Schneid-Klemm-Anschlußelementes in der dritten Ausführungsform mit drei Reihen von Mittelstegen,
- Fig. 8: die Draufsicht auf das Schneid-Klemm-Anschlußelement gemäß Fig. 7,
- Fig. 9: eine Stirnansicht des Schneid-Klemm-Anschlußelementes in der vierten Ausführungsform mit drei Reihen von Mittelstegen,
- Fig. 10: die Draufsicht auf das Schneid-Klemm-Anschlußelement gemäß Fig. 9 mit zwei Mittelstegen je Reihe,
- Fig. 11: die Draufsicht auf das Schneid-Klemm-Anschlußelement gemäß Fig.9 mit einem Mittelsteg je Reihe,
- Fig. 12: eine Stirnansicht des Schneid-Klemm-Anschlußelementes in der fünften Ausführungsform mit Mittelsteg und mit Kontaktstellen an den Seitenwänden,
- Fig. 13 bis 15: Draufsichten auf das Schneid-Klemm-Anschlußelement gemäß Fig. 12 in verschiedenen Ausführungsformen,
- Fig. 16: eine Stirnansicht des Schneid-Klemm-Anschlußelementes in der sechsten Ausführungsform mit Mittelsteg und Kontaktstellen an den Seitenwänden,
- Fig. 17 bis 22: Draufsichten auf das Schneid-Klemm-Anschlußelement gemäß Fig. 16 in verschiedenen Ausführungsformen,
- Fig. 23: eine Stirnansicht des Schneid-Klemm-Anschlußelementes mit drei Reihen von Mittelstegen und mit Kontaktstellen an den Seitenwänden,
- Fig. 24 und 25: Draufsichten auf das Schneid-Klemm-Anschlußelement gemäß Fig. 23 in verschiedenen Ausführungsformen,
- Fig. 26: eine Stirnansicht des Schneid-Klemm-Anschlußelementes in der siebten Ausführungsform mit drei Reihen von Mittelstegen und mit Kontaktstellen an den Seitenwänden und
- Fig. 27 bis 29: Draufsichten auf das Schneid-Klemm-Anschlußelement gemäß Fig. 26 in verschiedenen Ausführungsformen.

In den Fig. 1 bis 3 ist die erste Ausführungsform des Schneid-Klemm-Anschlußelementes 1 dargestellt. Dieses ist als U-förmiges Profilstück 2 aus einem elektrisch leitfähigen metallischen Werkstoff ausgebildet. Das Profilstück 2 weist zwei Seitenwände 4,5 auf, die rechtwinklig von dem Bodenteil 7 abgebogen sind. In der Mittelachse des Bodenteiles 7 sind zwei Mittelstege 3 herausgeschnitten und von der Mitte ausgehend zu den Stirnseiten des Profilstückes 2 rechtwinklig nach oben gebogen. Durch den Freischnitt der Mittelstege 3 und deren Hochbiegen entstehen die Krümmungsradien 13. Die Mittelstege 3 bilden die Anschlußstellen für die elektrischen Leiter 6 , wobei zwischen der Leiter- Mittelachse und den Kontaktstellen 9 ein Winkel von 90° gebildet ist. Die in einem Winkel von etwa 45° an der oberen Kante des Mittelsteges 3 ausgebildeten Einkerbschrägen 8 bewirken ein Einschneiden der eventuell vorhandenen Isolierung am elektrischen Leiter 6. Der Abstand zwischen einer Seitenwand 4,5 und dem Mittelsteg 3 beträgt jeweils etwas weniger als der Durchmesser des anzuschließenden elektrischen Leiters 6, so daß eine feste Klemm-Verbindung und eine gute Kontaktgabe gewährleistet sind. Die Länge des Profilstückes 2 ist frei wählbar. In der Ausführungsform nach den Figuren 1 bis 3 ist das Schneid-Klemm-Anschlußelement 1 für zwei elektrische Leiter 6 ausgebildet, die über jeweils zwei, durch die Mittelstege 3 gebildete Kontaktstellen 9 angeschlossen sind.

Zum Anschluß eines elektrischen Leiters 6, z.B. in Form von Kabeladern der Fernmelde- und Datentechnik, an das Schneid-Klemm-Anschlußelement 1 wird der elektrische Leiter 6 von oben jeweils parallel zwischen einer Seitenwand 4, 5 und den Mittelstegen 3 in das Profilstück 2 eingelegt. Der elektrische Leiter 6 wird jeweils durch die Innenflächen der Seitenwände 4, 5 und die Kontaktflächen der Mittelstege 3 gehalten. Der elektrische Leiter 6 wird mittels eines nicht dargestellten Werkzeuges in den Kontaktschlitz des Schneid-Klemm-Kontaktes 10 eingedrückt, wobei die scharfen Kanten der Stirnflächen der Mittelstege 3, welche die Einkerbkanten 8 bilden, die Isolation des elektrischen Leiters 6 durchschneiden und in den leitenden Kern des elektrischen Leiters 6 eindringen, wodurch eine elektrische Verbindung zwischen dem elektrischen Leiter 6 und den Kontaktstellen 9 des Schneid-Klemm-Anschlußelementes 1 hergestellt ist.

Die zweite Ausführungsform des Schneid-Klemm-Anschlußelementes 1 ist in den Figuren 4 bis 6 dargestellt. Diese unterscheidet sich von der ersten Ausführungsform gemäß den Fig. 1 bis 3 nur darin, daß die Mittelstege 3 von den beiden Stirnseiten des Profilstückes 2 aus zur Mitte hin hochgebogen sind (Fig. 5) bzw. der eine Mittelsteg 3 von einer Stirnseite aus zur Mitte hin hochgebogen ist (Fig. 6). Dabei entstehen die Krümmungsradien 13. Bei der Ausführung nach der Fig. 6 ist pro elektrischem Leiter 6 nur eine Kontaktstelle 9 ausgebildet.

Die dritte und vierte Ausführungsform nach den Fig. 7, 8 und 9 bis 11 unterscheiden sich von der ersten und der zweiten Ausführungsform nach den Fig. 1 bis 3 bzw. 4 bis 6 nur durch die Anzahl der ausgebildeten Mittelstege 3. Die hier gewählte Ausführung mit drei Mittelstegen 3 erlaubt es, vier elektrische Leiter 6 mit jeweils zwei bzw. einer Kontaktstelle 9 anzuschließen (Fig. 11). Diese Ausführungsform zeigt, daß es in Abhängigkeit von der gewählten Breite des Bodenteils 7 möglich ist, eine beliebige Anzahl von Anschlußstellen durch Aneinanderreihung der Grundform des Schneid-Klemm-Kontaktelementes 1 entsprechend den Figuren 1 bis 3 bzw. 4 bis 6 zu realisieren.

In der fünften Ausführungsform nach den Figuren 12 bis 15 sind für jeden elektrischen Leiter 6 vier Kontaktstellen 9 (Fig.14, 15) bzw. drei Kontaktstellen 9 (Fig. 13) vorgesehen. Zusätzlich zu den jeweils zwei Kontaktstellen 9 an den Mittelstegen 3 sind Kontaktstellen 11 aus den Seitenwänden 4,5 des Profilstückes 2 gebildet. Aus den Seitenwänden 4,5 sind Kontaktstreifen 12 freigeschnitten und in unterschiedlichster Ausformung so in den Innenraum des Profilstückes 2 hineingebogen, daß die auf den elektrischen Leiter 6 klemmend wirkenden Kontaktstellen 11 entstehen. Der Winkel zwischen der Längsachse des Schneid-Klemm-Anschlußelementes 1 und den nach innen abgewinkelten Kontaktstreifen 12 ist frei wählbar. Der Winkel zwischen der Mittelachse des jeweiligen elektrischen Leiters 6 und den seitlichen Kontaktstreifen 12 beträgt vorzugsweise 45° bis 90°.

Die Ausführungsformen nach den Figuren 16 bis 22 erlauben den Anschluß von zwei elektrischen Leitern 6 über jeweils vier Kontaktstellen 9,11 (Fig. 17,18), drei Kontaktstellen 9,11 (Fig. 22) oder über jeweils zwei Kontaktstellen 9,11 (Fig. 19,20,21). Die Ausgestaltung der Mittelstege 3 entspricht dabei derjenigen in den Figuren 5,6. Die Ausgestaltung der Kontaktstreifen 12 entspricht derjenigen in den Fig.12 bis 15.

Die Ausführungsformen in den Fig. 23 bis 25 und in den Fig.26 bis 29 zeigen Bauformen des Schneid-Klemm-Anschlußelementes 1 für vier elektrische Leiter 6 in der Gestaltung der Mittelstege 3 nach den Figuren 7 und 9 und in der Gestaltung der Kontaktstreifen 12 nach den Figuren 13 bis 15.

Die einzelnen Ausführungsformen des Mittelsteges 3 und der Kontaktstreifen 12 sind beliebig miteinander kombinierbar und durch Aneinanderreihung der Grundformen nach den Figuren 1, 4, 12, 16 für eine beliebige Anzahl von elektrischen Leitern 6 erweiterbar.

Diese Ausführungsformen können durch eine geeignete Wahl der Höhe des U-Profiles, also der Seitenwände 4,5 des Profilstückes 2, auch zur Doppelkontaktierung an einer Kontaktstelle verwendet werden, wenn die elektrischen Leiter 6 in ihrem Durchmesser nahezu identisch gewählt werden.

Das beschriebene Schneid-Klemm-Anschlußelement 1 findet Verwendung als Ader-Verbinder sowohl für blanke als auch isolierte Leiter 6 in Volldraht- oder Litzenform oder zum Verbinden einer gleichen Anzahl von Leitern 6 mit einer Leiterplatte, z.B. als SMD-Kontakt. Der Metall-Durchmesser kann bei Voll-Drähten in Abhängigkeit von der Baugröße ca. 0,3 mm bis ca 1 mm betragen. Das Anschlußelement 1 ist auch in Verbindungsleisten ohne Trenn-Funktion einsetzbar. Das Schneid-Klemm-Anschlußelement 1 ist selbsttragend. Es werden keine zusätzlichen Konstruktionsteile, wie z.B. Gehäuse, Abstützungen od.dgl., als Verstärkung benötigt. Die elektrischen Leiter 6 können entweder vor dem Beschalten auf ihre richtige Länge zugeschnitten werden oder beim Eindrücken durch die Eindrückkraft an einer Metallkante durchgetrennt werden. Diese Kante kann aus dem Kontakt gebogen werden. Es kann auch ein Spezial-Beschaltungswerkzeug dazu verwendet werden.

## Patentansprüche

1. Schneid-Klemm-Anschlußelement zum Kontaktieren von elektrischen Leitern, insbesondere für Kabeladern der Fernmeldetechnik, aus einem im Querschnitt U-förmigen, aus zwei Seitenwänden und einem Bodenteil ausgebildeten Profilstück mit einem Schneid-Klemm-Kontakt, **dadurch gekennzeichnet,** daß der Schneid-Klemm-Kontakt (10) durch mindestens einen aus dem Bodenteil (7) des Profilstückes (2) parallel zu den Seitenwänden (4,5) freigeschnittenen und hochgebogenen Mittelsteg (3) gebildet ist.

2. Schneid-Klemm-Anschlußelement nach Anspruch 1, dadurch gekennzeichnet, daß der Mittelsteg (3) von der Mitte des Bodenteiles (7) ausgehend zu einer der Stirnseiten des Bodenteiles (7) des Profilstückes (2) hin hochgebogen ist.

3. Schneid-Klemm-Anschlußelement nach Anspruch 1, dadurch gekennzeichnet, daß die Mittelstege (3) von der Mitte des Bodenteiles (7) ausgehend zu den beiden Stirnseiten des Bodenteiles (7) des Profilstückes (2) hin hochgebogen sind.

4. Schneid-Klemm-Anschlußelement nach Anspruch 1, dadurch gekennzeichnet, daß der Mittelsteg (3) von einer der Stirnseiten ausgehend zur Mitte des Bodenteiles (7) des Profilstückes (2) hin hochgebogen ist.

5. Schneid-Klemm-Anschlußelement nach Anspruch 1 , dadurch gekennzeichnet, daß von den beiden Stirnseiten ausgehend Mittelstege (3) zur Mitte des Bodenteiles (7) des Profilstückes (2) hin hochgebogen sind.

6. Schneid-Klemm-Anschlußelement nach Anspruch 1, dadurch gekennzeichnet, daß mehrere Mittelstege (3) aus dem Bodenteil (7) des Profilstückes (2) parallel zu den Seitenwänden (4,5) und zueinander freigeschnitten und hochgebogen sind.

7. Schneid-Klemm-Anschlußelement nach Anspruch 6, dadurch gekennzeichnet, daß die Mittelstege (3) von der Mitte des Bodenteiles (7) ausgehend zu einer der Stirnseiten des Bodenteiles (7) des Profilstückes (2) hin hochgebogen sind.

8. Schneid-Klemm-Anschlußelement nach Anspruch 6, dadurch gekennzeichnet, daß die Mittelstege (3) von der Mitte des Bodenteiles (7) ausgehend zu beiden Stirnseiten des Bodenteiles (7) des Profilstückes (2) hin hochgebogen sind.

9. Schneid-Klemm-Anschlußelement nach Anspruch 6, dadurch gekennzeichnet, daß die Mittelstege (3) von einer Stirnseite ausgehend zur Mitte des Bodenteiles (7) des Profilstückes (2) hin hochgebogen sind.

10. Schneid-Klemm-Anschlußelement nach Anspruch 6, dadurch gekennzeichnet, daß die Mittelstege (3) von beiden Stirnseiten ausgehend zur Mitte des Bodenteiles (7) des Profilstückes (2) hin hochgebogen sind.

11. Schneid-Klemm-Anschlußelement nach den Ansprüchen 1 bis 10, dadurch gekennzeichnet, daß zusätzlich zu dem aus mindestens einem Mittelsteg (3) gebildeten Schneid-Klemm-Kontakt (10) die aus den Seitenwänden (4,5) des Profilstückes (2) herausgeschnittenen und zwischen die Seitenwände (4,5) nach innen abgebogenen mindestens zwei gegenüberliegenden Kontaktstreifen (12) vorgesehen sind.

## Claims

1. A cutting and clamping terminal for contacting electrical conductors, in particular for cable cores of the telecommunication technology, comprising a U-shaped section piece of a U-shaped cross-section and having a cutting and clamping contact, characterised by that the cutting and clamping contact (10) is formed of at least one central web (3) cut free from the bottom portion (7) of the section piece (2), parallely to the side walls (4, 5), and upwardly bent off.

2. A cutting and clamping terminal according to claim 1, characterised by that the central web (3) is up-wardly bent off, from the centre of the bottom portion (7) towards one of the front sides of the bottom portion (7) of the section piece (2).

3. A cutting and clamping terminal according to claim 1, characterised by that the central webs (3) are upwardly bent off, from the centre of the bottom portion (7) towards the two front sides of the bottom portion (7) of the section piece (2).

4. A cutting and clamping terminal according to claim 1, characterised by that the central web (3) is upwardly bent off, from one of the centre front sides towards the centre of the bottom portion (7) of the section piece (2).

5. A cutting and clamping terminal according to claim 1, characterised by that the central webs (3) are upwardly bent off, from the two front sides towards the centre of the bottom portion (7) of the section piece (2).

6. A cutting and clamping terminal according to claim 1, characterised by that several central webs (3) are cut free from the bottom portion (7) of the section piece (2), parallely to the side walls (4, 5) and to each other, and are upwardly bent off.

7. A cutting and clamping terminal according to claim 6, characterised by that the central webs (3) are upwardly bent off, from the centre of the bottom portion (7) towards one of the front sides of the bottom portion (7) of the section piece (2).

8. A cutting and clamping terminal according to claim 6, characterised by that the central webs (3) are upwardly bent off, from the centre of the bottom portion (7) towards the two front sides of the bottom portion (7) of the section piece (2).

9. A cutting and clamping terminal according to claim 6, characterised by that the central webs (3) are upwardly bent off, from one front side towards the centre of the bottom portion (7) of the section piece (2).

10. A cutting and clamping terminal according to claim 6, characterised by that the central webs (3) are upwardly bent off, from both front sides towards the centre of the bottom portion (7) of the section piece (2).

11. A cutting and clamping terminal according to claims 1 to 10, characterised by that in addition to the cutting and clamping contact (10) formed of at least central web (3), at least two opposed contact strips (12) cut free from the side walls (4, 5) of the section piece (2) and inwardly bent-off between the side walls (4, 5) are provided.

## Revendications

1. Elément à bornes à découpage et serrage pour contacter des conducteurs électriques, en particulier fils de câble de la technique de la télécommunication, comprenant une pièce profilée avec un contact à découpage et serrage, ladite pièce profilée ayant une coupe en U et étant formée de deux parois latérales et d'une partie de fond, caractérisé en ce l'élément à bornes à découpage et serrage (10) est formé par un moins une nervure centrale (4) découpée parallèlement de la partie de fond (7) de la pièce profilée (2) et pliée vers le haut.

2. Elément à bornes à découpage et serrage selon la revendication 1,
caractérisé en ce que la nervure centrale (3) est pliée vers le haut à partir du centre de la partie de fond (7) à une des faces avants de la partie de fond (7) de la pièce profilée (2).

3. Elément à bornes à découpage et serrage selon la revendication 1,
caractérisé en ce que les nervures centrales (3) sont pliées vers le haut à partir du centre de la partie de fond (7) aux deux faces avants de la partie de fond (7) de la pièce profilée (2).

4. Elément à bornes à découpage et serrage selon la revendication 1,
caractérisé en ce que la nervure centrale (3) est pliée vers le haut à partir d'une des faces avants au centre de la partie de fond (7) de la pièce profilée (2).

5. Elément à bornes à découpage et serrage selon la revendication 1,
caractérisé en ce que des nervures centrales (3) sont pliées vers le haut à partir des deux faces avants au centre de la partie de fond (7) de la pièce profilée (2).

6. Elément à bornes à découpage et serrage selon la revendication 1,
caractérisé en ce plusieurs nervures centrales (3) sont découpées de la partie de fond (7) de la pièce profilée (2) parallèlement aux parois latérales et aux elles-mêmes et pliées vers le haut.

7. Elément à bornes à découpage et serrage selon la revendication 6,
caractérisé en ce que les nervures centrales (3) sont pliées vers le haut à partir du centre de la partie de fond (7) à une des faces avants de la partie de fond (7) de la pièce profilée (2).

8. Elément à bornes à découpage et serrage selon la revendication 6,
caractérisé en ce que les nervures centrales (3) sont pliées vers le haut à partir du centre de la partie de fond (7) aux deux faces avants de la partie de fond (7) de la pièce profilée (2).

9. Elément à bornes à découpage et serrage selon la revendication 6,
caractérisé en ce que les nervures centrales (3) sont pliées vers le haut à partir d'une face avant au centre de la partie de fond (7) de la pièce profilée (2).

10. Elément à bornes à découpage et serrage selon la revendication 6,
caractérisé en ce que des nervures centrales (3) sont pliées vers le haut à partir des deux faces avants au centre de la partie de fond (7) de la pièce profilée (2).

11. Elément à bornes à découpage et serrage selon une des revendications 1 à 10,
caractérisé en ce qu'en addition à l'élément à bornes à découpage et serrage (10) formé par au moins une nervure centrale (3), les au moins deux bandes de contact (12) opposées, decoupées des parois latérales (4, 5) de la pièce profilée (2) et pliées vers l'intérieur entre les parois latérales (4, 5), sont prévues.
